# EUROPÄISCHE PATENTSCHRIFT

(11) **EP 4 223 457 B1**
(45) Veröffentlichungstag und Bekanntmachung des Hinweises auf die Patenterteilung: **11.12.2024**
(21) Anmeldenummer: 22154771.4
(22) Anmeldetag: 02.02.2022
(51) Int. Cl.: B25F 5/02, H02K 5/22

(54) **GEHÄUSE FÜR EINE ELEKTROHANDWERKZEUGMASCHINE**
HOUSING FOR AN ELECTRIC MACHINE TOOL
BOITIER POUR UNE MACHINE-OUTIL PORTATIVE ÉLECTRIQUE

(43) Veröffentlichungstag der Anmeldung: 09.08.2023
(73) Patentinhaber: C. & E. Fein GmbH, 73529 Schwäbisch-Gmünd-Bargau (DE)
(72) Erfinder: BLICKLE, Jürgen, 73035 Göppingen (DE); FAHRNER, Horst, 70197 Stuttgart (DE)
(74) Vertreter: Wallinger, Michael

(56) Entgegenhaltungen:
- EP-B1- 1 175 286
- CH-A5- 695 291
- DE-A1- 3 410 530
- JP-A- 2019 181 597
- US-A- 4 770 316
- US-A1- 2018 366 286

## Beschreibung

Die Erfindung betrifft ein Gehäuse für eine Elektrohandwerkzeugmaschine und die dieses Gehäuse aufweisende Elektrohandwerkzeugmaschine, insbesondere einen Winkelschleifer.

Elektrohandwerkzeugmaschinen weisen in der Regel ein Gehäuse auf, das zu Wartungszwecken geöffnet werden kann. Eine solche Wartung ist zum Beispiel erforderlich, wenn Verschleißteile überprüft oder getauscht werden müssen. Als ein mögliches Verschleißteil bei Elektrohandwerkzeugmaschinen ergab sich aus statistischen Beobachtungen zum Beispiel das Netzkabel und dessen Endabschnitt, der durch eine Gehäuseöffnung ins Gehäuseinnere verläuft, wo die Leitungen des Netzkabels an Leitungskontakte angeschlossen sind. Da Netzkabel vom Benutzer häufig bewegt werden, zeigen die Kabelenden, trotz der oftmals eingesetzten Biegeschutzhülsen, eine statistische Restanfälligkeit für Kabelbruch, Kontaktunterbrechungen oder andere Beschädigungen auf.

Das Öffnen eines Gehäuses zu Wartungszwecken stellt andererseits ein Risiko für die Konstanz der Betriebsbereitschaft der Elektrohandwerkzeugmaschine dar, da beim Öffnen unbeabsichtigt Verunreinigungen an sensible Bauteile gelangen können oder Bauteile versehentlich vom Nutzer manipuliert und/oder beschädigt werden können. Der Erfindung liegt die Beobachtung zugrunde, dass die allermeisten der im Gehäuse angeordneten Bauteile während der Lebensdauer der Elektrohandwerkzeugmaschine nur selten versagen.

US 2018/366286 A1 offenbart eine Elektrohandwerkzeugmaschine gemäß dem Oberbegriff des Anspruchs 1.

Der vorliegenden Erfindung stellt sich deshalb die Aufgabe, eine Elektrohandwerkzeugmaschine mit einem Gehäuse anzugeben, bei dem eine Wartung verschleißanfälliger Teile effizient und bei reduziertem Risiko für die Einsatzfähigkeit der weiteren Bauteile der Elektrohandwerkzeugmaschine erfolgen kann.

Diese Aufgabe wird durch den unabhängigen Schutzanspruch 1 gelöst. Bevorzugte technische Lösungen und bevorzugte Weiterbildungen der Elektrohandwerkzeugmaschine gemäß Anspruch 1 lassen sich der Beschreibung sowie den Figuren und deren Beschreibung entnehmen. Der Wartungsdeckel des Gehäuses bietet den Vorteil, dass ein Großteil des Gehäuseinneren verschlossen bleiben kann, wenn eine Wartung des Netzkabelendes anfällt. Nur der begrenzte Bereich des unter dem Wartungsdeckel gelegenen Innenraumteilabschnitts wird exponiert und erlaubt die Wartung des Netzkabelendes, den daraus austretenden elektrischen Leitungen, deren Kontaktierung der Leitungskontakte und des Zustands der Leitungskontakte. In einer bevorzugten Ausgestaltung ist das Gehäuse, insbesondere der Wartungsdeckel, so eingerichtet, dass die Leitungen des Netzkabels, insbesondere in einer Gehäuseverschlussposition, von den Leitungskontakten lösbar sind. In einer weiteren bevorzugten Ausgestaltung ist das Gehäuse, insbesondere der Wartungsdeckel, so eingerichtet, dass das Netzkabelende, insbesondere in der Öffnungsposition des Wartungsdeckels dem Gehäuse entnehmbar ist.

Unter einem Innenraumteilabschnitt wird insbesondere jener Abschnitt des vom Gehäuse umgebenen Gehäuseinneren verstanden, in dem, im Zustand des am geschlossenen Gehäuse bzw. einer Elektrohandwerkzeugmaschine montierten Netzkabels, das Netzkabelende innerhalb des Gehäuseinneren verläuft, und in dem insbesondere die Enden der Leitungen des Netzkabelendes und insbesondere die Leitungskontakte zum Anschluss der Leitungen des Netzkabels angeordnet sind. Allgemeiner ist der Innenraumteilabschnitt jener Abschnitt des Gehäuseinneren, in dem die durch eine Wartungsöffnung zu wartende Komponente angeordnet ist. Der Innenraumteilabschnitt beinhaltet vorzugsweise im Wesentlichen den Abschnitt des Gehäuseinneren, der sich unterhalb des Wartungsdeckels befindet. Insbesondere erstreckt sich dieser Abschnitt, senkrecht zu einer Innenwand des Wartungsdeckels in Richtung des Gehäuseinneren.

Das Gehäuse weist mindestens ein erstes Gehäuseteil und ein zweites Gehäuseteil auf, die in einer Gehäuseverschlussposition miteinander verbunden sind und in einer Gehäuseöffnungsposition voneinander getrennt sind, wobei das Gehäuse insbesondere so eingerichtet ist, dass in der Gehäuseverschlussposition der Wartungsdeckel aus dessen Verschlussposition in dessen Öffnungsposition überführbar ist.

Das Gehäuse erstreckt sich entlang einer gedachten Längsachse A des Gehäuses, zu der parallel eine Antriebswelle des Antriebs der Elektrohandwerkzeugmaschine im Gehäuseinneren angeordnet ist. Dabei ist das erste Gehäuseteil vorzugsweise eine erste Gehäuseschale, insbesondere eine Gehäusehälfte, die einen ersten Gehäuseinnenraumabschnitt umgibt, der parallel zu einer Ebene E geöffnet ist. Das zweite Gehäuseteil ist eine zweite Gehäuseschale, insbesondere eine Gehäusehälfte, die einen zweiten Gehäuseinnenraumabschnitt umgibt, der parallel zu derselben Ebene E geöffnet ist. Die erste und die zweite Gehäuseschale sind entlang dieser Ebene E in der Gehäuseverschlussposition verbunden, um gemeinsam ein aus erstem und zweiten Gehäuseinnenraumabschnitt gebildetes Gehäuseinneres zu begrenzen. Die Längsachse A verläuft parallel zu der Ebene E und ist insbesondere in dieser Ebene E angeordnet.

Das Gehäuse erstreckt sich entlang einer gedachten Längsachse A, zu der parallel eine Antriebswelle des Antriebs der Elektrohandwerkzeugmaschine im Gehäuseinneren angeordnet ist. Das Gehäuse weist ein erstes, geschlossenes Gehäuseende auf, in dem die Gehäuseöffnung für das Netzkabel angeordnet ist, und insbesondere ein zweites, vorzugsweise mit einem Abtriebgehäuse verbindbares Gehäuseende auf, durch das die Antriebswelle führbar ist. Vorzugsweise ist der Wartungsdeckel in Bezug auf die an der Längsachse A gemessene Länge des Gehäuses näher an einem Gehäuseende angeordnet, insbesondere näher am ersten Gehäuseende angeordnet, als am Zentrum des Gehäuses. Auf diese Weise wird bei der Wartung nur ein Randbereich des Gehäuseinnenraums zur Umwelt exponiert.

Das erste Gehäuseende wird durch eine Stirnwand gebildet, deren Außenfläche zumindest teilweise senkrecht zu der Längsachse A verläuft. Die Gehäuseöffnung ist im Bereich des ersten Gehäuseendes angeordnet Die Stirnwand in der Gehäuseverschlussposition wird anteilig durch das erste Gehäuseteil, das zweite Gehäuseteil und in der Gehäuseverschlussposition anteilig durch den Wartungsdeckel gebildet. Es ergibt sich so insbesondere ein einfacher Zugang zum Netzkabelende zu Wartungszwecken. Vorzugsweise weist der Wartungsdeckel zumindest einen Teil, insbesondere eine Hälfte, der Gehäuseöffnung für das Netzkabelende auf. Dadurch ist vorzugsweise das Netzkabel bei geöffnetem Wartungsdeckel der Gehäuseöffnung leicht entnehmbar. Vorzugsweise gehen die Gehäuseöffnung für das Netzkabelende und die Wartungsöffnung bei geöffneter Wartungsöffnung ineinander über. Vorzugsweise ist die Gehäuseöffnung für das Netzkabel so eingerichtet, dass ein in der Verschlussposition des Wartungsdeckels in der Gehäuseöffnung angeordnetes Netzkabelende in der Öffnungsposition des Wartungsdeckels aus der Gehäuseöffnung entnehmbar ist.

Der Wartungsdeckel weist in dessen Verschlussposition einen Kantenabschnitt und einen Eckabschnitt des Gehäuses auf, der jeweils insbesondere eine abgerundete Form aufweisen kann. Der Kanten- bzw. Eckabschnitt ermöglicht einen komfortabler Wartungszugang zum Innenraumteilabschnitt.

Der Wartungsdeckel ist zur formschlüssigen Anlage an einen die Wartungsöffnung bildenden Gehäuserand ausgebildet. Dadurch wird verhindert, dass bei geschlossene Wartungsöffnung Verunreinigungen von Außen in das Gehäuseinnere gelangen. Es entsteht ein schmutzgeschützer Geäuseinnenraum. Der Verschluss der Wartungsöffnung wird dadurch verbessert.

Vorzugsweise bildet der Wartungsdeckel ein Wandstück des Gehäuses, das eine Außenseite aufweist, wobei das Wandstück des Wartungsdeckels in der Verschlussposition des Wartungsdeckels insbesondere zumindest teilweise fluchtend mit der Außenseite des Gehäuses angeordnet ist. Vorzugsweise weist das Wandstück eine Innenseite auf, an der insbesondere mindestens ein Vorsprung ausgebildet ist, der mit einer Ausnehmung des Gehäuses einen Formschluss bildet, wenn sich der Wartungsdeckel in dessen Verschlussposition befindet. Die Ausnehmung zur Bildung des Formschlusses kann an einem Vorsprung des Gehäuses in dessen Gehäuseinneren, und/oder an einer im Gehäuseinneren anordenbaren Struktur ausgebildet sein.

Vorzugsweise ist der Wartungsdeckel vollständig trennbar vom Gehäuse ausgebildet.

Das Gehäuse weist eine Verbindungseinrichtung auf, mit dem der Wartungsdeckel mit dem Gehäuse verbindbar ist. Der Wartungsdeckel weist mindestens oder genau zwei Durchgangslöcher auf, durch das jeweils eine Schraube führbar ist, mit der der Wartungsdeckel am Gehäuse befestigbar ist.

Vorzugsweise ist der Wartungsdeckel in dessen Öffnungsposition mit dem Gehäuse verbunden, insbesondere mittels einer Verbindungsvorrichtung, die insbesondere ein Scharnier oder ein bewegliches Verbindungselement beinhalten kann, insbesondere ein Kabel, ein Band oder eine Folie.

Vorzugsweise ist der Wartungsdeckel und/oder das Gehäuse und/oder ein Gehäuseteil im Wesentlichen jeweils aus mindestens einem Spritzgussteil gebildet oder weist ein Spritzgussteil auf.

Vorzugsweise nimmt die Außenfläche des Wartungsdeckels weniger als einen Anteil f der Außenfläche des Gehäuses ein, wobei f ausgewählt ist aus der Gruppe von bevorzugten Werten {0,25; 0,2; 0,15; 0,1; 0,05; 0,04; 0,03; 0,02; 0,01}. Vorzugsweise ist der Öffnungsquerschnitt der Wartungsöffnung, der insbesondere im Wesentlichen der Außen- und/oder Innenfläche des Wartungsdeckels entsprechen kann, oder die Außenfläche oder die Innenfläche des Wartungsdeckels kleiner als a, wobei a ausgewählt ist aus der Gruppe von bevorzugten Werten {64 cm², 49 cm², 36 cm², 25 cm², 16 cm², 9 cm², 4 cm²}.

Die Erfindung betrifft eine Elektrohandwerkzeugmaschine, insbesondere einen Winkelschleifer, mit einem Gehäuse, das ein Gehäuseinneres umgibt, in dem eine Antriebselektronik zur Steuerung eines in dem Gehäuseinneren anordenbaren Antriebs zum Antreiben einer Werkzeugaufnahme der Elektrohandwerkzeugmaschine anordenbar ist. Dabei ist in einem Innenraumteilabschnitt des Gehäuseinneren, mindestens eine zu wartende Komponente der Elektrohandwerkzeugmaschine anordenbar oder angeordnet. Das Gehäuse weist eine an den Innenraumteilabschnitt angrenzende Wartungsöffnung und einen Wartungsdeckel aufweist, der in einer Verschlussposition die Wartungsöffnung verschließt und diese in einer Öffnungsposition freigibt. Dadurch wird der Zugang auf die im Innenraumteilabschnitt mindestens eine, zu wartende Komponente ermöglicht, insbesondere, um diese auszutauschen. Die mindestens eine zu wartende Komponente, kann, wie vorliegend beansprucht, ein Netzkabelende sein, und/oder insbesondere dessen ins Gehäuseinnere verlaufenden Leitungen, und/oder können insbesondere die Leitungskontakte sein.

Die Erfindung betrifft eine Elektrohandwerkzeugmaschine, insbesondere Winkelschleifer, insbesondere einen EC-Netz-Winkelschleifer, mit einem erfindungsgemäßen Gehäuse, mit einer in dem Gehäuseinneren angeordneten Antriebselektronik zur Steuerung eines in dem Gehäuseinneren angeordneten Antriebs zum Antreiben einer Werkzeugaufnahme. Vorzugsweise ist die Werkzeugaufnahme an einer mit dem Antrieb gekoppelten Werkzeugwelle angeordnet, wobei an der Werkzeugaufnahme ein Werkzeug lösbar montierbar ist. Die Elektrohandwerkzeugmaschine umfasst ein zur Spannungsversorgung der Antriebselektronik dienendes Netzkabel, wobei vorzugsweise dessen Netzkabelende durch die Gehäuseöffnung in den Innenraumteilabschnitt des Gehäuseinneren hineinreicht und/oder wobei vorzugsweise dessen Leitungen an im Innenraumteilabschnitt angeordneten Leitungskontakten angeschlossen sind. Der Antrieb ist insbesondere ein bürstenloser Antrieb, der ein bürstenlosen Motor umfasst.

Die Erfindung betrifft auch ein Verfahren zur Herstellung des erfindungsgemäßen Gehäuses, insbesondere gemäß einer oder mehrerer der beschriebenen optionalen und vorteilhaften Ausgestaltungen, aufweisend die Schritte:
- Spritzgießen des Gehäuses, das die Gehäuseöffnung und die Wartungsöffnung aufweist, insbesondere Spritzgießen eines ersten Gehäuseteils und Spritzgießen eines zweiten Gehäuseteils,
- Spritzgießen des Wartungsdeckels.

Die Erfindung betrifft auch ein Verfahren zur Herstellung der das erfindungsgemäße Gehäuse aufweisenden, erfindungsgemäßen Elektrohandwerkzeugmaschine, insbesondere des Winkelschleifers, aufweisend die Schritte:
- Bereitstellen des erfindungsgemäßen Gehäuses;
- Verbinden des Wartungsdeckels mit dem Gehäuse zum Verschließen der Wartungsöffnung.

Weitere bevorzugte Ausgestaltungen der Elektrohandwerkzeugmaschine, insbesondere Winkelschleifers, ergeben sich aus der nachfolgenden Beschreibung des Ausführungsbeispiels gemäß den Figuren. Gleiche Bezugszeichen bezeichnen in der Regel gleiche Teile.

Die Figuren zeigen:
Fig. 1 zeigt die perspektivische Ansicht einer Elektrohandwerkzeugmaschine, die mit dem erfindungsgemäßen Gehäuse gemäß dessen bevorzugtem Ausführungsbeispiel ausgestattet ist.
Fig. 2 zeigt eine Draufsicht auf die Elektrohandwerkzeugmaschine der Fig. 1.
Fig. 3 zeigt, in Draufsicht eine explosionsartige Darstellung der Elektrohandwerkzeugmaschine der Fig. 1, in der zwei Hälften des erfindungsgemäßen Gehäuses und auch der Wartungsdeckel von der Elektrohandwerkzeugmaschine gelöst sind.
Fig. 4a bis 4d zeigen jeweils in perspektivischer Ansicht im Detail das erste Gehäuseende der Elektrohandwerkzeugmaschine der Fig. 1, in der Öffnungsposition des Wartungsdeckels.
Fig. 5a zeigt eine Seitenansicht des ersten Gehäuseendes, hier der ersten Gehäusehälfte, der Elektrohandwerkzeugmaschine der Fig. 1.
Fig. 5b zeigt eine Seitenansicht des ersten Gehäuseendes, hier der zweiten Gehäusehälfte, der Elektrohandwerkzeugmaschine der Fig. 1.
Fig. 6a und 6b zeigen jeweils in perspektivischer Ansicht, den Wartungsdeckel, insbesondere dessen Innenseite, der Elektrohandwerkzeugmaschine der Fig. 1.

Die Figuren zeigen jeweils das Ausführungsbeispiel einer Elektrohandwerkzeugmaschine 1, hier eines Winkelschleifers 1, die mit einem erfindungsgemäßen Gehäuse 20 gemäß einer beispielhaften Ausgestaltung ausgestattet ist.

In Fig. 3 ist die Gehäuseöffnungsposition gezeigt, in der die erste Gehäusehälfte 21 und die zweite Gehäusehälfte 22 voneinander getrennt sind, in dem das Verbindungsmittel (nicht dargestellt) zum Verbinden der Gehäusehälften, hier Schrauben, gelöst wurde. Dadurch wird der Blick auf die Bestandteile im Gehäuseinneren ermöglicht.

Im Gehäuseinneren ist ein, hier als bürstenloser EC-Netz-Elektromotor 5 ausgeführter Elektroantrieb 5 angeordnet, dessen Antriebswelle (nicht gezeigt) konzentrisch zur Längsachse A zur Rotation um dieselbe angeordnet ist. Die Antriebswelle reicht in das Abtriebsgehäuse 6 hinein, welches das offene zweite Gehäuseende 26b verschließt und das einen Getriebekopf enthält. Die als Abtrieb dienende Werkzeugwelle, die über ein Getriebe (nicht gezeigt) mit der Antriebswelle gekoppelt ist, ist senkrecht zur Längsachse A angeordnet und um diese senkrechte Richtung rotierbar gelagert. An der Werkzeugwelle bzw. Werkzeugaufnahme ist das Werkzeug 8, hier eine durch eine Schutzhaube 8a teilweise abgedeckte Schleifscheibe 8, lösbar montiert.

Ein Handgriff 9 ist am Abtriebsgehäuse 6 montiert, das Gehäuse 20 selbst dient ebenfalls zur Handhabung der Elektrohandwerkzeugmaschine und kann als zusätzlicher Handgriff dienen.

Im Gehäuseinneren, dem geschlossenen ersten Gehäuseende 26a des Gehäuses 20 benachbart, ist die Antriebselektronik 4 in Form einer Platine 4 angeordnet, insbesondere an der Innenseite des Gehäuses befestigt. Auf der Platine 4 sind elektronische Komponenten angeordnet, insbesondere sind auf der dem ersten Gehäuseende 26a zugewandten Seite der Platine Teile der Spannungsversorgungselektronik angeordnet, ferner IGBT Bauteile als Bestandteile des Antriebsschaltkreises, Motorschalter, um den bürstenlosen EC-Netz-Elektroantrieb mit Strom zu versorgen, ein Gleichrichter, ein Kondensator, Microcontroller, Treiber, Sensoren, LED, der Leistungspfad von Endstufe & Motor.

Die elektronischen Bauteile dieser Antriebselektronik 4 werden alle letztlich durch das Netzkabel 10 mit Spannung versorgt, die auf die von den Komponenten der Antriebselektronik benötigten Ausgangsspannungen transformiert wird. Das Netzkabel 10 bzw. dessen hier sichtbares Ende 10 ist zweipolig und enthält zwei Leitungen (nicht gezeigt), die aus dem Netzkabelmantel, der in das Gehäuseinnere mündet, austreten und durch einen am ersten Gehäuseende 26a angeordneten Innenraumteilabschnitt des Gehäuseinneren geführt sind, um in den Leitungskontakten 15 zu münden, in denen die Kupferadern der Leitungen durch Klemmen der Leitungskontakte 15 kontaktiert sind.

Das Gehäuse 20 weist eine Öffnung 27 auf, die hier in der Gehäuseverschlussposition durch zwei Aussparung der ersten Gehäusehälfte 21 und der zweiten Gehäusehälfte 22 gebildet wird und in die ein in Richtung der Achse A zum Abtriebsgehäuse verschiebbares Betätigungselement 28 eintritt, das als Start/Stop-Schalter zum Betrieb des Winkelschleifers dient. Mittels der im Gehäuseinneren in axialer Richtung A verlaufenden Schaltstange 29 wird die Betätigungsbewegung auf einen an der Platine montierten Schalter übertragen.

Das der Spannungsversorgung der Antriebselektronik dienende Netzkabel, genauer gesagt, dessen Netzkabelende 10, dringt durch die Gehäuseöffnung 23 in den Innenraumteilabschnitt des Gehäuseinneren hinein, in dem die Leitungskontakte 15 angeordnet sind. Das Netzkabelende 10 ist von einer elastischen Hülse 11 umgeben, die als Knickschutz dient und die gemeinsam mit dem Netzkabelende 10 durch die Gehäuseöffnung 23 in den Innenraumteilabschnitt tritt. Aus dem Endabschnitt des Netzkabels 10 treten zwei Leitungen (nicht gezeigt) aus, deren Kupferadern per Klemmung mit den Klemmkontakten der beiden Leitungskontakte 15 verbunden sind. Wie noch erläutert wird, wird die hier im Querschnitt kreisrunde Gehäuseöffnung 23 im vorliegenden Beispiel in der Gehäuseverschlussposition durch eine erste, halbkreisförmige Aussparung der ersten Gehäusehälfte 21 und eine zweite, halbkreisförmige Aussparung des Wartungsdeckels 50 gebildet.

Die geometrische Formgebung der ersten 21 und der zweiten Gehäusehälfte 22 ist hier im Wesentlichen derart, dass sich nahezu eine Spiegelsymmetrie der beiden Gehäusehälften 21, 22 ergibt, bezogen auf die Ebene E, die durch die Längsachse A und parallel der Öffnung 21a der ersten Gehäusehälfte 21 und der Öffnung 22a der zweiten Gehäusehälfte 22 verläuft. Allerdings unterscheidet sich die zweite Gehäusehälfte 22 von der ersten Gehäusehälfte 21 dadurch, dass die zweite Gehäusehälfte 22 - in der Öffnungsposition des Wartungsdeckels 50 - eine Wartungsöffnung 31 aufweist bzw. dass an der zweiten Gehäusehälfte 22 - in der Verschlussposition des Wartungsdeckels 50 - einen vom Rest der Gehäusehälfte 22 trennbaren Wartungsdeckel 50 angeordnet ist, der die Wartungsöffnung schließt. Der Wartungsdeckel 50 weist einen Teil, hier im Wesentlichen eine Hälfte, der Gehäuseöffnung 23 für das Netzkabelende 10 auf.

Der Innenraumteilabschnitt 30 ist ein Abschnitt des Gehäuseinneren, der in Fig. 3 mit einem gestrichelten Rahmen 30 markiert ist. Der Innenraumteilabschnitt 30 kann insbesondere als der Abschnitt des Gehäuseinneren definiert werden, in dem - bei montiertem Winkelschleifer 1- das Netzkabelende 10, insbesondere auch ein Knickschutz 11, innerhalb des Gehäuseinneren verläuft, und in dem, die Leitungskontakte 15 zum Anschluss der Leitungen des Netzkabels - angeordnet sind. Der Innenraumteilabschnitt 30 ist in diesem Ausführungsbeispiel im Wesentlichen innerhalb des von der zweiten Gehäusehälfte 22 umgebenen Teilabschnitts des Gehäuseinneren angeordnet. Der Innenraumteilabschnitt 30, kann ausgehend von der Gehäusehälfte 22 in der er angeordnet ist, sich geringfügig in die erste Gehäusehälfte 21 erstrecken. In Fig. 3 verläuft der erste Teilabschnitt des Gehäuseinneren in der ersten Gehäusehälfte 21 bis zur Ebene E, an die sich in der Gehäuseverschlussposition der zweite Teilabschnitt des Gehäuseinneren in der zweiten Gehäusehälfte 22 anschließt.

Das Gehäuse 20, hier insbesondere die zweite Gehäusehälfte 22, weist die an den Innenraumteilabschnitt 30 angrenzende Wartungsöffnung 31, und insbesondere einen Wartungsdeckel 50 auf, der in einer Verschlussposition, wie in Fig. 1 gezeigt, die Wartungsöffnung 31 verschließt und diese in einer Öffnungsposition, wie in Fig. 2 gezeigt, freigibt, um den manuellen Zugriff auf die im Innenraumteilabschnitt anordenbaren Leitungskontakte 15 zu ermöglichen. Der Wartungsdeckel 50 ist hier vollständig trennbar vom Gehäuse ausgebildet, und wird mittels Schrauben befestigt. Dabei können die Befestigungsmittel, welche die Schrauben aufnehmen, sowohl an der ersten Gehäusehälfte 21, wie auch an der zweiten Gehäusehälfte 22 angeordnet sein.

Ein erstes Gehäuseende 26a des Gehäuses 20 wird durch eine Stirnwand 32 gebildet, deren Außenfläche zumindest teilweise senkrecht zu der Längsachse A verläuft, und in der die Gehäuseöffnung 23 angeordnet ist. Die Stirnwand 32 wird in der Gehäuseverschlussposition anteilig durch das erste Gehäuseteil 21 und das zweite Gehäuseteil 22 gebildet, wobei insbesondere die Stirnwand 32 in der Gehäuseverschlussposition anteilig durch den Wartungsdeckel 50 gebildet wird, siehe Fig. 1. In der Gehäuseverschlussposition, in der der Wartungsdeckel 50 den Innenraumteilabschnitt 30 verschließt, ist der Wartungsdeckel 50 ein Teil des Gehäuseteils 22 und bildet mit diesem zusammen die zweite Gehäusehälfte 22.

Wie zum Beispiel in Fig. 4d zu sehen ist, gehen die Gehäuseöffnung 23 und die Wartungsöffnung 31 bei geöffneter Wartungsöffnung 31 ineinander über, sind also nicht durch Bauteile getrennt. Dieser Übergang ist insbesondere so gestaltet, dass bei geöffneter Wartungsöffnung das Netzkabel aus den Gehäuseöffnungen 23, 31 lösbar ist, und - nach Trennung der Leitungen von den Leitungskontakten 15 - das Netzkabelende durch die Wartungsöffnung 31 dem Gehäuseinneren entnehmbar ist. Auf diese Weise lässt sich das Netzkabel prüfen und austauschen, auch wenn das Gehäuse 20 insgesamt im Wesentlichen geschlossen ist, und nur die Wartungsöffnung 31 geöffnet ist. Dadurch ist die Wartung unkompliziert und vermeidet einen Zugriff bzw. Beschädigung von anderen, im Gehäuseinnenraum gelegenen Raumabschnitten bzw. Bauteilen, die insbesondere außerhalb des durch die Wartungsöffnung 31 zugänglichen Innenraumteilabschnitts 30 liegen.

Wie in Fig. 4a, 4b, 6a und 6b gut zu erkennen ist, bildet der Wartungsdeckel 50 in dessen Verschlussposition einen Kantenabschnitt 38 und einen Eckabschnitt 39 des Gehäuses 20, der jeweils insbesondere eine abgerundete Form aufweist. Der Wartungsdeckel 50 ist zur formschlüssigen Anlage an einem die Wartungsöffnung 31 bildenden Gehäuserand 33 Fig. 4b) des Gehäuses 20 bzw. des zweiten Gehäuseteils 22 ausgebildet. Dazu weist der Gehäuserand 33 einen zumindest abschnittsweise stufenförmigen Verlauf aus, der komplementär zu dem zumindest abschnittsweise stufenförmigen Verlauf des Deckelrands 53 (Fig. 6a) des Wartungsdeckels 50 ausgebildet ist. Mittels Schrauben 59, die durch komplementäre Schraubenbuchsen 55 (Fig 4d) am Wartungsdeckel 50 in Durchgangslöcher 55a, 56a (Fig 5b) greifen, wird der Wartungsdeckel 50 in der Verschlussposition befestigt. Die Gewinde 55b, 56b zur Befestigung der Stifte 59 sind sowohl am ersten Gehäuseteil 21 und am zweiten Gehäuseteil 22 angeordnet.

Das Gehäuse 20, 21 weist Öffnungen 37 für den Luftaustausch des Gehäuseinneren mit der Umgebung auf (Fig. 5a, 5b).

Der Wartungsdeckel 50 bildet ein Teil des Gehäuses 20, das eine Außenseite aufweist. In der Verschlussposition des Wartungsdeckels 50 ist die Außenseite des Wartungsdeckels 50 fluchtend mit der Außenseite des Gehäuses 20 angeordnet.

Fig. 6a zeigt die Innenseite 54 des Wandstücks 50, an der insgesamt drei Vorsprungsabschnitte 55, 56, 57 ausgebildet sind. Die Vorsprungsabschnitte 55, 56, 57 sind in der Form gestaltet, dass sie mit vorzugsweise komplementär ausgebildeten Erhebungen in der Verschlussposition des Wartungsdeckel 50 eine Formschlüssige Verbindung bilden. Die Erhebungen können an einer Innenseite des Gehäuses, am ersten und/oder am zweiten Gehäuseteil 21/22 angeordnet sein. Die formschlüssige Verbindung kann in Form von Nut und Feder oder Stift und Bohrung oder einer Kombination beider ausgebildet sein.

Das Gehäuse weist eine Verbindungseinrichtung auf, mit dem der Wartungsdeckel 50 mit dem Gehäuse 20 verbindbar ist. Die Verbindungseinrichtung beinhaltet hier zwei Durchgangslöcher 55a, 56a für die Aufnahme einer Schraube 59 (Fig. 6a), mindestens ein im Gehäuse 20 ausgebildetes Gewinde 55b, 56b zur Aufnahme der Schraube und die mindestens eine Schraube 57.

Der Wartungsdeckel 50, das erste 21 und zweite 22 Gehäuseteil, die insbesondere als Gehäusehälften gebildet sind, sind jeweils als ein Spritzgussteil gebildet.

Der Wartungsdeckel 50 ist hier sehr kompakt ausgebildet. Die Außenfläche des Wartungsdeckels nimmt weniger als einen Anteil f der Außenfläche des Gehäuses einnimmt, wobei f beispielsweise 0,02 beträgt. Der Öffnungsquerschnitt der Wartungsöffnung 31 und die Außenfläche des Wartungsdeckels 50 ist hier kleiner als ein Wert a, wobei a hier etwa 9 cm² beträgt.

Der Wartungsdeckel 50 ist ausreichend groß, um die Prüfung des Netzkabelendes 10, des Knickschutzes 11 und der Leitungskontakte 15 insbesondere im Gehäuseinneren zu ermöglichen, gegebenenfalls eine Wartung/einen Tausch dieser Komponenten 10, 11, 15 zu ermöglichen. Der Wartungsdeckel ist aber auch möglich klein, um den Innenraumteilabschnitt klein zu halten, der im Wartungsfall offen liegt und der Umwelt exponiert ist. Ein Großteils des Gehäuseinneren, insbesondere ein Großteil der Antriebselektronik oder die gesamte Antriebselektronik abzüglich der Leitungskontakte 15, und der gesamte Antrieb 5 bleiben auch bei geöffnetem Wartungsdeckel vom Gehäuse 20 geschützt. Im selteneren Fall, dass eine Wartung von Antriebselektronik oder Antrieb erforderlich ist, lässt sich das Gehäuse aber auch öffnen, indem - hier zunächst der Wartungsdeckel 50 entfernt wird und - das durch Schrauben verbundene erste 21 und zweite 22 Gehäuseteil voneinander gelöst werden.

### Bezugszeichenliste

- 1: Elektrohandwerkzeugmaschine, insbesondere Winkelschleifer
- 4: Antriebselektronik, Platine
- 5: Antrieb, insbesondere bürstenloser EC-Netz-Elektromotor
- 6: Abtriebsgehäuse
- 8: Werkzeug
- 8a: Schutzhaube
- 9: Handgriff
- 10: Netzkabel, Netzkabelende
- 11: Biegeschutzhülse
- 15: Leitungskontakte
- 20: Gehäuse
- 21: erstes Gehäuseteil, erste Gehäusehälfte
- 21a: Öffnung der ersten Gehäusehälfte
- 22: zweites Gehäuseteil, zweite Gehäusehälfte
- 22a: Öffnung der zweiten Gehäusehälfte
- 23: Gehäuseöffnung für 10
- 26a: erstes Gehäuseende
- 26b: zweites Gehäuseende
- 27: Öffnung für 28
- 28: Schalter
- 29: Schaltstange
- 30: Innenraumteilabschnitt
- 31: Wartungsöffnung
- 32: Stirnwand des Gehäuses
- 33: Gehäuserand der Wartungsöffnung
- 37: Ventilieröffnungen des Gehäuses
- 38: Kantenabschnitt des Gehäuses
- 39: Eckabschnitt des Gehäuses
- 50: Wartungsdeckel
- 53: Deckelrand des Wartungsdeckels
- 54: Innenseite
- 55: Vorsprungsabschnitt, Schraubenbuchse
- 55a: Durchgangsloch
- 55b: Gewinde
- 56: Vorsprungsabschnitt, Schraubenbuchse
- 56a: Durchgangsloch
- 56b: Gewinde
- 57: Vorsprungsabschnitt
- 59: Schraube

- A: Längsachse
- E: Ebene

## Patentansprüche

1. Elektrohandwerkzeugmaschine (1) mit einem Gehäuse (20), mit einer in dem Gehäuseinneren angeordneten Antriebselektronik (4) zur Steuerung eines in dem Gehäuseinneren angeordneten Antriebs (5) zum Antreiben einer Werkzeugaufnahme, und mit einem der Spannungsversorgung der Antriebselektronik dienenden Netzkabel (10), dessen Netzkabelende durch eine Gehäuseöffnung (23) des Gehäuses (20) in einen Innenraumteilabschnitt (30) des Gehäuseinneren hineinreicht und dessen Leitungen an im Innenraumteilabschnitt angeordneten Leitungskontakten (15) angeschlossen sind, wobei sich das Gehäuse entlang einer gedachten Längsachse (A) erstreckt, parallel zu der eine Antriebswelle des Antriebs (5) der Elektrohandwerkzeugmaschine (1) im Gehäuseinneren angeordnet ist, wobei das Gehäuse (20) ein erstes geschlossenes Gehäuseende (26a) aufweist, in dem die Gehäuseöffnung (23) für das Netzkabel (10) angeordnet ist und das durch eine Stirnwand (32) gebildet wird, deren Außenfläche zumindest teilweise senkrecht zu der Längsachse (A) verläuft und in der die Gehäuseöffnung (23) angeordnet ist,und wobei das Gehäuse mindestens ein erstes Gehäuseteil (21) und ein zweites Gehäuseteil (22) aufweist, die in einer Gehäuseverschlussposition miteinander verbunden sind und in einer Gehäuseöffnungsposition voneinander getrennt sind,
**dadurch gekennzeichnet, dass**
das Gehäuse (20) eine an den Innenraumteilabschnitt (30) angrenzende Wartungsöffnung (31) und einen Wartungsdeckel (50) aufweist, der in einer Verschlussposition die Wartungsöffnung (31) verschließt und diese in einer Öffnungsposition freigibt, um den manuellen Zugriff auf die im Innenraumteilabschnitt (30) anordenbaren Leitungskontakte (15) zu ermöglichen, wobei das Gehäuse (20) so eingerichtet ist, dass in der Gehäuseverschlussposition der Wartungsdeckel (50) aus dessen Verschlussposition in dessen Öffnungsposition überführbar ist,
wobei die Stirnwand (32) in der Gehäuseverschlussposition anteilig durch das erste Gehäuseteil (21) und das zweite Gehäuseteil (22) gebildet wird, und wobei die Stirnwand (32) in der Gehäuseverschlussposition anteilig durch den Wartungsdeckel (50) gebildet wird, so dass der Wartungsdeckel (50) in dessen Verschlussposition einen Kantenabschnitt (38) und einen Eckabschnitt (39) des Gehäuses (20) bildet, wobei der Wartungsdeckel (50) zur formschlüssigen Anlage an einem die Wartungsöffnung (31) bildenden Gehäuserand (33) ausgebildet ist,
wobei der Gehäuserand (33) einen zumindest abschnittsweise stufenförmigen Verlauf aufweist, der komplementär zu einem zumindest abschnittsweise stufenförmigen Verlauf eines Deckelrands (53) des Wartungsdeckels (50) ausgebildet ist
wobei der Wartungsdeckels (50) zur Befestigung Durchgangslöcher (55a, 56a) aufweist und wobei sowohl am ersten Gehäuseteil (21) und am zweiten Gehäuseteil (22) Gewinde (55b, 56b) zur Befestigung von Schrauben (59), welche durch die Durchgangslöcher (55a, 56a) greifen, angeordnet sind.

2. Elektrohandwerkzeugmaschine (1) gemäß Anspruch 1, wobei das erste Gehäuseteil (21) eine erste Gehäuseschale (21) ist, die einen ersten Gehäuseinnenraumabschnitt umgibt, der parallel zu einer Ebene (E) geöffnet ist, und wobei das zweite Gehäuseteil (22) eine zweite Gehäuseschale (22) ist, die einen zweiten Gehäuseinnenraumabschnitt umgibt, der parallel zu derselben Ebene (E) geöffnet ist, wobei die erste (21) und die zweite (22) Gehäuseschale entlang dieser Ebene (E) in der Gehäuseverschlussposition verbunden sind, um gemeinsam ein aus erstem und zweiten Gehäuseinnenraumabschnitt gebildetes Gehäuseinneres zu begrenzen, und wobei diese Längsachse (A) parallel zu der Ebene (E) verläuft.

3. Elektrohandwerkzeugmaschine (1) gemäß einem der vorangehenden Ansprüche, wobei der Wartungsdeckel (50) zumindest einen Teil, der Gehäuseöffnung (23) für das Netzkabelende (10) aufweist.

4. Elektrohandwerkzeugmaschine (1) gemäß einem der vorangehenden Ansprüche, wobei die Gehäuseöffnung (23) und die Wartungsöffnung (31) bei geöffneter Wartungsöffnung (31) ineinander übergehen.

5. Elektrohandwerkzeugmaschine (1) gemäß einem der vorangehenden Ansprüche, wobei die Gehäuseöffnung (23) für das Netzkabel (10) so eingerichtet ist, dass ein in der Verschlussposition des Wartungsdeckels (50) in der Gehäuseöffnung (23) angeordnetes Netzkabelende (10) in der Öffnungsposition des Wartungsdeckels (50) aus der Gehäuseöffnung (23) entnehmbar ist.

6. Elektrohandwerkzeugmaschine (1) gemäß einem der vorangehenden Ansprüche, wobei der Wartungsdeckel (50) zur formschlüssigen Anlage an dem die Wartungsöffnung (30) bildenden Gehäuserand (33) ausgebildet ist.

7. Elektrohandwerkzeugmaschine (1) gemäß einem der vorangehenden Ansprüche, wobei der Wartungsdeckel (50) ein Wandstück des Gehäuses bildet, das eine Außenseite aufweist, die in der Verschlussposition des Wartungsdeckels fluchtend mit der Außenseite des Gehäuses angeordnet ist, und das Wandstück eine Innenseite (54) aufweist, mit dem sich der Wartungsdeckel in dessen Verschlussposition an einer Innenseite des Gehäuses, an einem Vorsprungsabschnitt des Gehäuses in dessen Gehäuseinneren, oder an einer im Gehäuseinneren anordenbaren Struktur abstützt.

8. Elektrohandwerkzeugmaschine (1) gemäß einem der vorangehenden Ansprüche, wobei der Wartungsdeckel (50) vollständig trennbar vom Gehäuse (20) ausgebildet ist.

9. Elektrohandwerkzeugmaschine (1) gemäß einem der vorangehenden Ansprüche, wobei der Wartungsdeckel (50) und/oder das Gehäuse (20) im Wesentlichen jeweils aus mindestens einem Spritzgussteil gebildet sind.

## Claims

1. Electric hand-held machine tool (1) with a housing (20), with drive electronics (4) arranged in the interior of the housing for controlling a drive (5) arranged in the interior of the housing for driving a tool holder, and with a power cord (10) serving to supply voltage to the drive electronics, whose power cord end extends through a housing opening (23) of the housing (20) into an interior part section (30) of the interior of the housing and whose lines are connected to line contacts (15) arranged in the interior section, the housing extending along an imaginary longitudinal axis (A), parallel to which a drive shaft of the drive (5) of the electric hand machine tool (1) is arranged in the interior of the housing, the housing (20) comprising a first closed housing end (26a) in which the housing opening (23) for the power cord (10) is arranged and which is formed by an end wall (32), the outer surface of which extends at least partially perpendicular to the longitudinal axis (A) and in which the housing opening (23) is arranged,and wherein the housing comprises at least a first housing part (21) and a second housing part (22) which are connected to one another in a housing closure position and are separated from one another in a housing opening position ,
**characterized in that**
the housing (20) comprises a maintenance opening (31) adjoining the interior part section (30) and a maintenance cover (50) which closes the maintenance opening (31) in a closed position and opens it in an open position in order to enable manual access to the line contacts (15) which can be arranged in the interior part section (30),
wherein the housing (20) is arranged such that in the housing closure position the maintenance cover (50) can be transferred from its closure position to its opening position,
wherein the end wall (32) in the housing closure position is formed proportionally by the first housing part (21) and the second housing part (22) , and wherein the end wall (32) in the housing closure position is formed proportionally by the maintenance cover (50), so that the maintenance cover (50) in its closure position forms a edge portion (38) and a corner portion (39) of the housing (20) ,
wherein the maintenance cover (50) is configured for form-fit contact with an housing edge (33) forming the maintenance opening (31),
wherein the housing edge (33) comprises an at least sectionally stepped course which is complementary to an at least sectionally stepped course of a cover edge (53) of the maintenance cover (50)
wherein the maintenance cover (50) comprises through-holes (55a, 56a) for fastening and wherein threads (55b, 56b) for fastening screws (59), which engage through the through-holes (55a, 56a), are arranged both on the first housing part (21) and on the second housing part (22).

2. Electric hand-held machine tool (1) according to claim 1, wherein the first housing part (21) is a first housing shell (21) surrounding a first housing interior portion opened parallel to a plane (E), and wherein the second housing part (22) is a second housing shell (22) surrounding a second housing interior portion opened parallel to the same plane (E), which is open parallel to the same plane (E), wherein the first (21) and second (22) housing shells are connected along said plane (E) in the housing closure position to jointly define a interior of the housing formed of the first and second housing interior portions, and wherein said longitudinal axis (A) is parallel to said plane (E).

3. Electric hand-held machine tool (1) according to any one of the preceding claims, wherein the maintenance cover (50) comprises at least a part of the housing opening (23) for the power cord end (10).

4. Electric hand-held machine tool (1) according to one of the preceding claims, wherein the housing opening (23) and the maintenance opening (31) merge into each other when the maintenance opening (31) is open.

5. Electric hand-held machine tool (1) according to one of the preceding claims, wherein the housing opening (23) for the power cord (10) is arranged such that a power cord end (10) arranged in the housing opening (23) in the closed position of the maintenance cover (50) can be removed from the housing opening (23) in the open position of the maintenance cover (50).

6. Electric hand-held machine tool (1) according to one of the preceding claims, wherein the maintenance cover (50) is configured for form-fit abutment against the housing edge (33) forming the maintenance opening (30).

7. Electric hand-held machine tool (1) according to one of the preceding claims, wherein the maintenance cover (50) forms a wall piece of the housing, which comprises an outer side which is arranged in alignment with the outer side of the housing in the closed position of the maintenance cover, and the wall piece comprises an inner side (54), with which the maintenance cover is supported in its closed position on an inner side of the housing, on a projection section of the housing in its interior, or on a structure which can be arranged in the interior of the housing.

8. Electric hand-held machine tool (1) according to one of the preceding claims, wherein the maintenance cover (50) is configured to be completely separable from the housing (20).

9. Electric hand-held machine tool (1) according to one of the preceding claims, wherein the maintenance cover (50) and/or the housing (20) are substantially each formed from at least one injection-molded part.

## Revendications

1. Machine-outil portative électrique (1) avec un boîtier (20), avec une électronique d'entraînement (4) disposée à l'intérieur du boîtier pour la commande d'un entraînement (5) disposé à l'intérieur du boîtier pour entraîner un logement d'outil, et avec un câble d'alimentation (10) servant à l'alimentation en tension de l'électronique d'entraînement, dont l'extrémité de câble d'alimentation entre dans une section partielle d'espace intérieur (30) de l'intérieur du boîtier par une ouverture de boîtier (23) du boîtier (20) et dont les lignes sont raccordées à des contacts de ligne (15) disposés dans la section partielle d'espace intérieur, dans laquelle le boîtier s'étend le long d'un axe longitudinal (A) imaginaire, parallèlement auquel un arbre d'entraînement de l'entraînement (5) de la machine-outil portative électrique (1) est disposé à l'intérieur du boîtier, dans laquelle le boîtier (20) présente une première extrémité de boîtier (26a) fermée, dans laquelle est disposée l'ouverture de boîtier (23) pour le câble d'alimentation (10) et qui est formée par une paroi frontale (32), dont la surface extérieure passe au moins en partie perpendiculairement à l'axe longitudinal (A) et dans laquelle est disposée l'ouverture de boîtier (23), et dans laquelle le boîtier présente au moins une première partie de boîtier (21) et une deuxième partie de boîtier (22), qui sont reliées l'une à l'autre dans une position de fermeture de boîtier et sont séparées l'une de l'autre dans une position d'ouverture de boîtier,
**caractérisée en ce que**
le boîtier (20) présente une ouverture de maintenance (31) adjacente à la section partielle d'espace intérieur (30) et un couvercle de maintenance (50), qui dans une position de fermeture ferme l'ouverture de maintenance (31) et dans une position d'ouverture libère celle-ci, afin de permettre l'accès manuel aux contacts de ligne (15) pouvant être disposés dans la section partielle d'espace intérieur (30),
dans laquelle le boîtier (20) est conçu de sorte que, dans la position de fermeture de boîtier, le couvercle de maintenance (50) peut être amené à partir de sa position de fermeture dans sa position d'ouverture,
dans laquelle la paroi frontale (32), dans la position de fermeture de boîtier, est formée en partie par la première partie de boîtier (21) et la deuxième partie de boîtier (22), et dans laquelle la paroi frontale (32), dans la position de fermeture de boîtier, est formée en partie par le couvercle de maintenance (50), de sorte que le couvercle de maintenance (50), dans sa position de fermeture, forme une section d'arête (38) et une section de coin (39) du boîtier (20),
dans laquelle le couvercle de maintenance (50) est réalisé pour être en appui par coopération de formes sur un bord de boîtier (33) formant l'ouverture de maintenance (31),
dans laquelle le bord de boîtier (33) présente un tracé étagé au moins sur certaines sections, qui est réalisé de manière complémentaire à un tracé étagé au moins sur certaines sections d'un bord de couvercle (53) du couvercle de maintenance (50)
dans laquelle le couvercle de maintenance (50) présente des trous de passage (55a, 56a) pour la fixation, et dans laquelle respectivement des filets (55b, 56b) pour la fixation de vis (59), lesquelles s'insèrent par les trous de passage (55a, 56a), sont disposés aussi bien sur la première partie de boîtier (21) et sur la deuxième partie de boîtier (22).

2. Machine-outil portative électrique (1) selon la revendication 1, dans laquelle la première partie de boîtier (21) est une première coque de boîtier (21), qui entoure une première section d'espace intérieur de boîtier, qui est ouverte parallèlement à un plan (E), et dans laquelle la deuxième partie de boîtier (22) est une deuxième coque de boîtier (22), qui entoure une deuxième section d'espace intérieur de boîtier, qui est ouverte parallèlement au même plan (E), dans laquelle la première (21) et la deuxième (22) coque de boîtier sont reliées le long de ce plan (E) dans la position de fermeture de boîtier, afin de délimiter conjointement un intérieur de boîtier formé de la première et deuxième section d'espace intérieur de boîtier, et dans laquelle cet axe longitudinal (A) passe parallèlement au plan (E).

3. Machine-outil portative électrique (1) selon l'une quelconque des revendications précédentes,
dans laquelle le couvercle de maintenance (50) présente au moins une partie de l'ouverture de boîtier (23) pour l'extrémité de câble d'alimentation (10).

4. Machine-outil portative électrique (1) selon l'une quelconque des revendications précédentes, dans laquelle l'ouverture de boîtier (23) et l'ouverture de maintenance (31) se prolongent l'une dans l'autre lorsque l'ouverture de maintenance (31) est ouverte.

5. Machine-outil portative électrique (1) selon l'une quelconque des revendications précédentes, dans laquelle l'ouverture de boîtier (23) pour le câble d'alimentation (10) est conçue de sorte qu'une extrémité de câble d'alimentation (10) disposée dans l'ouverture de boîtier (23) dans la position de fermeture du couvercle de maintenance (50) peut être retirée de l'ouverture de boîtier (23) dans la position d'ouverture du couvercle de maintenance (50).

6. Machine-outil portative électrique (1) selon l'une quelconque des revendications précédentes, dans laquelle le couvercle de maintenance (50) est réalisé pour être en appui par coopération de formes sur le bord de boîtier (33) formant l'ouverture de maintenance (30).

7. Machine-outil portative électrique (1) selon l'une quelconque des revendications précédentes, dans laquelle le couvercle de maintenance (50) forme une pièce de paroi du boîtier, qui présente une face extérieure, qui, dans la position de fermeture du couvercle de maintenance, est disposée en affleurement avec la face extérieure du boîtier, et la pièce de paroi présente une face intérieure (54), avec laquelle le couvercle de maintenance, dans sa position de fermeture, s'appuie sur une face intérieure du boîtier, sur une section de saillie du boîtier dans son intérieur du boîtier, ou sur une structure pouvant être disposée à l'intérieur du boîtier.

8. Machine-outil portative électrique (1) selon l'une quelconque des revendications précédentes, dans laquelle le couvercle de maintenance (50) est réalisé de manière à pouvoir être entièrement séparé du boîtier (20).

9. Machine-outil portative électrique (1) selon l'une quelconque des revendications précédentes, dans laquelle le couvercle de maintenance (50) et/ou le boîtier (20) sont réalisés sensiblement respectivement à partir d'au moins une pièce moulée par injection.
